# FASCICULE DE BREVET EUROPEEN

(11) **EP 1 774 113 B1**
(45) Date de publication et mention de la délivrance du brevet: **20.08.2008**
(21) Numéro de dépôt: 04767633.3
(22) Date de dépôt: 08.07.2004
(51) Int. Cl.: E04B 1/70

(54) **DISPOSITIF ET PROCEDE POUR STOPPER LES REMONTEES D'EAU ET D'HUMIDITE PAR CAPILLARITE**
VORRICHTUNG UND VERFAHREN ZUM STOPPEN DES KAPILLAREN ANSTIEGS VON WASSER UND FEUCHTIGKEIT
DEVICE AND METHOD FOR STOPPING CAPILLARY RISE OF WATER AND MOISTURE

(43) Date de publication de la demande: 18.04.2007
(73) Titulaire: STUMPP, Bernard, 67300 Schiltigheim (FR)
(72) Inventeur: STUMPP, Bernard, 67300 Schiltigheim (FR)
(74) Mandataire: Nuss, Pierre
(86) Numéro de dépôt international: PCT/FR2004/001801
(87) Numéro de publication internationale: WO 2006/016011

(56) Documents cités:
- EP-A- 0 395 085
- EP-A- 0 736 639
- EP-A- 0 928 856

## Description

La présente invention concerne le domaine de la protection des immeubles, habitations et constructions analogues contre les dommages liés à la présence d'eau ou d'humidité dans les murs, ouvrages de maçonnerie ou analogues.

L'invention vise plus particulièrement à combattre les remontées d'eau dans le contexte précité et a pour objets un dispositif électronique et un procédé pour stopper les remontées d'eau et d'humidité par capillarité.

Dans une construction, les dommages ou désordres dus à l'humidité peuvent avoir diverses origines : infiltrations en façade, infiltrations dans le soubassement enterré, problèmes de condensation dus à une mauvaise isolation (ou à la surisolation) ou à une absence due ventilation suffisante, ou encore, dans les cas les plus fréquents, à un problème de remontées capillaires.

Dans ce dernier cas, on constate qu'il y a à l'origine du phénomène des remontées capillaires, ce que l'on appelle la poussée électro-osmotique engendrée ou favorisée par des phénomènes telluriques liés à la présence de champs électromagnétiques naturels. On peut en mesurer l'existence et les effets, mais à ce jour, une modélisation n'a pas encore pu. être effectuée en raisons d'une méconnaissance des lois relatives aux sciences de la terre et des phénomènes physico-chimiques impliqués.

En présence de telles remontées, on constate que les structures inférieures des murs sont chargées positivement à leur base et négativement en hauteur. Ces deux zones aux charges électriques opposées donnent naissance à un champ électrique orienté du bas vers le haut du mur, entraînant ainsi les molécules d'eau, de même que les ions sels, dans les capillaires vers le haut du mur.

Les molécules d'eau dans les capillaires, de par leur constante diélectrique élevée et leur caractère bipolaire (dipôle) sont très sensibles aux phénomènes tellurique, mêmes faibles, mais dont l'énergie est néanmoins suffisante pour exercer la poussée capillaire. A cette force s'ajoutent les effets du potentiel Zéta produit par le frottement de l'eau dans les capillaires, ce qui accroît encore la poussée capillaire.

Les effets destructeurs des remontées capillaires sont variables et fonction de la nature et de la structure capillaire des matériaux en présence, ainsi que de la nature et de la quantité des sels dissous dans les capillaires.

Actuellement, la plupart des procédés existants utilisés pour combattre les remontées capillaires sont destructifs. Ils nécessitent des travaux lourds et coûteux avec, par exemple, dans certains cas l'utilisation de produits chimiques néfastes pour l'environnement, dans d'autres cas la pose d'électrodes consommant dans certains cas des quantités d'énergie importantes, ou encore le tronçonnage des murs avec insertion d'une plaque en acier inoxydable.

On connaît également des dispositifs électroniques passifs parfaitement écologiques et basés sur l'interférence.

Malheureusement tous ces procédés connus demandent souvent des délais d'assèchement longs, ce qui peut être incompatible avec les délais courts imposés actuellement lors de réfections ou de réhabilitations de bâtiments anciens.

Enfin, on connaît également des dispositifs électroniques basés sur la création de champs électromagnétiques et comprenant généralement des moyens de génération d'un signal à fréquence fixe (généralement 141 kHz) alimentant au moins un résonateur ou élément rayonnant analogue situé dans le voisinage de la partie au moins de mur ou de maçonnerie à traiter.

Toutefois, ces dispositifs électroniques connus, par exemple par les documents EP-A-0836639, AT-392 109, EP-0 395 085, EP-0 928 856 ou WO 94/20702, présentent tous des constitutions complexes et/ou trop fragiles, c'est-à-dire ne présentant pas une fiabilité de fonctionnement dans le temps indispensable pour ce type de dispositifs, et/ou ne présentent pas une efficacité suffisante pour obtenir des résultats relativement rapides et qui perdurent.

La présente invention a pour but de pallier les inconvénients et de surmonter les limitations des différentes solutions connues mentionnées ci-dessus et de proposer un dispositif et un procédé pour stopper les remontées d'eau et d'humidité par capillarité qui soient simple, efficace et fiable, et ne mettent en oeuvre que des quantités d'énergie faibles et des rayonnements inoffensifs.

Pour aboutir au but recherché, la présente invention a pour premier objet un dispositif électronique pour stopper les remontées d'eau et d'humidité par capillarité dans les murs, ouvrages de maçonnerie ou analogues, comprenant des moyens de génération d'un signal modulé alimentant au moins un résonateur situé au voisinage d'une partie au moins de mur ou de maçonnerie à traiter, caractérisé en ce que le signal modulé alimentant ledit au moins un résonateur comprend une porteuse dont la fréquence est comprise entre 25 et 65 kHz ou entre 143 et 150 kHz et qui est modulée par un signal modulant dont la fréquence est comprise entre 45 et 49 Hz, ledit ou lesdits résonateurs émettant chacun un champ électrique fonction du signal modulé précité et apte à modifier les caractéristiques électriques des molécules d'eau présentes dans la partie de mur ou de maçonnerie affectée par ledit champ, ainsi que celles des surfaces des capillaires de ladite partie en contact avec ces molécules d'eau.

L'invention a également pour objet un procédé pour stopper les remontées d'eau et d'humidité par capillarité dans les murs, ouvrages de maçonnerie ou analogues, caractérisé en ce qu'il consiste à soumettre, de manière séquentielle ou continue, une partie au moins d'un mur ou d'un ouvrage de maçonnerie à traiter à un champ électrique émis par au moins un résonateur alimenté par des moyens de génération d'un signal modulé formé par une porteuse dont la fréquence est comprise entre 25 et 65 kHz ou entre 143 et 150 kHz et qui est modulée par un signal modulant dont la fréquence est comprise entre 45 et 49 Hz, le ou les champ(s) électrique(s) émis étant apte(s) à modifier les caractéristiques électriques des molécules d'eau présentes dans la partie de mur ou de maçonnerie affectée par ledit champ, ainsi que celles des surfaces capillaires de ladite partie en contact avec ces molécules d'eau.

Le principe de base de la présente invention consiste par conséquent à soumettre la partie de mur ou de maçonnerie à traiter à un champ électrique de faible puissance (typiquement de quelques milliwatts, par exemple entre 0,5 et 20 milliwatts) généré par un signal présentant une composition fréquentielle comme indiqué précédemment.

En effet, l'inventeur a constaté, de manière inattendue et surprenante, qu'en soumettant la partie de mur ou de maçonnerie analogue à un tel champ, on obtenait des résultats rapides et durables dans le temps en termes de suppression des remontées capillaires d'eau et d'humidité.

Il convient de noter que ce principe à la base de l'invention n'a rien de commun avec les systèmes à inversion de polarité des murs utilisés en électro-osmose-phorèse qui nécessitent des puissances bien plus importantes pour modifier le sens de migration des molécules d'eau.

En effet, l'invention ne vise pas à inverser la polarité des murs à distance pour combattre la "poussée électro-osmotique",ce qui demanderait une énergie importante, mais de modifier par l'émission d'un champ électrique, l'orientation des molécules d'eau, ainsi que la nature de la charge électrique desdites molécules d'eau et des capillaires des murs en contact avec ces dernières, ainsi que la tension superficielle de l'eau de manière à supprimer l'effet d'attraction de l'eau vers le haut du mur.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une représentation synoptique d'un dispositif selon invention ;
les figures 2A et 2B représentent de manière schématique des configurations susceptibles de former des résonateurs passifs piégeant les micro-ondes, pouvant faire partie du dispositif de la figure 1, la figure 2C étant une vue en perspective de la configuration de résonateur passif de la figure 2B, et
la figure 3 représente un exemple de train d'ondes ou de signaux d'excitation pouvant être envoyé aux résonateurs actifs.

Comme le montre la figure 1, le dispositif électronique 1 comprend des moyens 3, 4 et 5 de génération d'un signal modulé SM alimentant au moins un résonateur 6 situé au voisinage d'une partie 2' au moins d'un mur ou d'un ouvrage de maçonnerie 2 à traiter.

Conformément à l'invention, le signal modulé SM alimentant ledit au moins un résonateur 6 comprend une porteuse dont la fréquence est comprise entre 25 et 65 kHz ou entre 143 et 150 kHz et qui est modulée par un signal modulant SI dont la fréquence est comprise entre 45 et 49 Hz, ledit ou lesdits résonateurs 6 émettant chacun un champ électrique fonction du signal modulé SM précité et apte à modifier les caractéristiques électriques des molécules d'eau présentes dans la partie de mur ou de maçonnerie 2' affectée par ledit champ, ainsi que celles des surfaces des capillaires de ladite partie 2' en contact avec ces molécules d'eau.

Selon un mode de réalisation avantageux, présentant une efficacité accrue, la fréquence de la porteuse est variable et le signal modulant SI consiste en un signal impulsionnel ayant une fréquence d'environ 47 Hz, préférentiellement constitué d'impulsions de forme carrée.

Selon une variante préférée du mode de réalisation précité, les moyens 3, 4, 5 de génération de signal modulé SM génèrent un signal modulé dont la porteuse présente une fréquence alternativement comprise dans la plage 25 à 65 kHz et dans la plage 143 à 150 kHz, ladite fréquence étant en outre préférentiellement variable dans ces deux plages.

Chaque résonateur 6 peut, par exemple, être constitué par un ou deux circuit(s) oscillant(s) LC parallèle(s), le cas échéant, à inductances opposées, préférentiellement sous la forme de circuit(s) imprimé(s) ou bobinées en fils de cuivre émaillé, le cas échéant disposés parallèlement entre eux.

Les inductances opposées sont reliées mutuellement deux à deux à l'une de leurs extrémités dans chaque résonateur 6 (présence de deux inductances L par résonateur).

Afin de pouvoir fournir un contrôle automatique de l'assèchement, il peut être avantageusement prévu que la puissance du champ électrique émis par chaque résonateur 6 soit régulée par l'intermédiaire d'une ou de plusieurs sonde(s) 7 montée(s) sur ou dans la partie de mur ou de maçonnerie 2' à traiter et sensibles au taux d'humidité ou à un autre paramètre physique caractérisant cette partie 2', le signal de sortie SA de la ou de chaque sonde 7 étant délivré aux moyens 3, 4, 5 de génération du signal modulé alimentant le ou les résonateurs 6, en tant que paramètre de pilotage de la puissance dudit signal modulé.

Comme le montre, à titre d'exemple de réalisation pratique simple et robuste, la figure 1 des dessins annexés, les moyens 3, 4, 5 de génération du signal modulé SM alimentant le ou les résonateur(s) 6 sont composés d'une unité transformateur/redresseur 3 connectée au secteur, d'un générateur 4 de signal impulsionnel SI alimenté par ladite unité 3, et d'un oscillateur 5, par exemple un oscillateur commandé en tension, recevant les signaux impulsionnels SI délivrés par ledit générateur 4, délivrant un signal modulé au(x) résonateur(s) 6 et, le cas échéant, piloté en termes de puissance du signal modulé délivré par ledit signal ou les signaux de sortie SA d'une ou de plusieurs sonde(s) 7 montée(s) sur ou dans la partie 2' de mur ou de maçonnerie à traiter, les différentes composantes 3, 4, 5 desdits moyens de génération étant préférentiellement installées dans un boîtier de protection 8 étanche.

Ce boîtier peut être accroché au mur ou à l'ouvrage de maçonnerie à traiter, ou en variante être monté dans une niche ou être noyé dans ce dernier.

Les circuits électroniques du générateur d'impulsions et de l'oscillateur peuvent être constitués par des composants intégrés ou classiques disponibles dans le commerce, tels que ceux utilisés pour la réalisation de multivibrateurs astables ou de circuits du même type. La constitution de tels circuits est connue et ne sera donc pas décrite plus avant dans la présente.

En vue de combattre les effets d'éventuels champs électromagnétiques d'origine tellurique, provoquant ou favorisant les remontées capillaires, le dispositif 1 peut également comprendre ou être associé à au moins un résonateur passif 9 neutralisant les rayonnements micro-ondes affectant le volume d'action du ou des champ(s) électrique(s) émis par le ou les résonateur(s) 6, en particulier ceux ayant une fréquence comprise entre 2,10 et 2,50 GHz.

Ce ou ces résonateur(s) passif(s) 9 fournit(ssent) une action supplémentaire et complémentaire de celle des résonateurs actifs 6, en agissant dans une autre gamme de fréquences et sans interférer avec l'action desdits résonateurs actifs.

L'invention a également pour objet un procédé pour stopper les remontées d'eau et d'humidité par capillarité dans les murs, ouvrages de maçonnerie ou analogues, mettant préférentiellement en oeuvre au moins un dispositif 1 du type décrit ci-dessus.

Ce procédé consiste à soumettre, de manière séquentielle ou continue, une partie 2' au moins d'un mur ou d'un ouvrage de maçonnerie 2 à traiter à un champ électrique émis par au moins un résonateur 6 alimenté par des moyens 3, 4, 5 de génération d'un signal modulé SM formé par une porteuse dont la fréquence est comprise entre 25 et 65 kHz ou entre 143 et 150 KHz et qui est modulée par un signal modulant SI dont la fréquence est comprise entre 45 et 49 Hz, le ou les champ(s) électrique(s) émis étant apte(s) à modifier les caractéristiques électriques et l'orientation des molécules d'eau présentes dans la partie de mur ou de maçonnerie 2' affectée par ledit champ, ainsi que celles des surfaces capillaires de ladite partie 2' en contact avec ces molécules d'eau.

Avantageusement, il peut être prévu de faire varier la fréquence de la porteuse du signal modulé SM et à utiliser un signal modulant SI ayant une fréquence d'environ 47 Hz, préférentiellement constitué d'impulsions de forme carrée.

Préférentiellement, la porteuse du signal modulé SM alimentant le ou les résonateur(s) 6 présente une fréquence alternativement comprise dans la plage 25 à 65 KHz et dans la plage 143 à 150 KHz, ladite fréquence de porteuse étant en outre préférentiellement variable dans ces deux plages fréquentielles de manière à balayer au moins une partie de chacune de ces deux plages.

La variation de la fréquence peut par exemple résulter de l'instabilité propre en terme de fréquence de certains types de transistors utilisés (par exemple ceux connus sous la désignation BC,...). Cette instabilité et la variabilité en fréquence résultante peuvent encore être augmentées par l'absence d'un étage stabilisateur de tension.

En vue d'ajuster l'intensité du traitement au degré d'assèchement de la partie 2 de mur ou de maçonnerie, et à son évolution, le procédé peut aussi consister à réguler la puissance du champ électrique produit et émis par le ou chaque résonateur 6 par l'intermédiaire d'une ou de plusieurs sonde(s) 7 montée(s) sur ou dans la partie de mur ou de maçonnerie 2' à traiter, et sensibles au taux d'humidité ou à un autre paramètre physique caractérisant cette partie 2', le signal de sortie SA de la ou de chaque sonde 7 étant délivré aux moyens 3, 4, 5 de génération du signal modulé alimentant le ou les résonateurs 6, en tant que paramètre de pilotage de la puissance dudit signal modulé SM.

Les sondes 7 mises en oeuvre peuvent par exemple être de deux types différents.

Un premier type consiste en des sondes d'ambiance, par exemple à capteurs capacitifs, destinées à être disposées dans des cavités ménagées dans la maçonnerie à traiter. Les données de mesure recueillies sont traitées, puis délivrées aux circuits électroniques (oscillateur ou autre) du dispositif pour servir de paramètre de régulation. Ce premier type de sondes est recommandé pour les murs à fortes concentrations en sels minéraux.

Un second type de sondes utilisé consiste en des sondes de contact à deux électrodes, mesurant la résistivité du mur (adaptées pour les murs à faible concentration de sels minéraux). Les données de mesure recueillies peuvent être délivrées directement aux circuits électroniques du dispositif.

Selon une caractéristique additionnelle de l'invention, le procédé consiste éventuellement à neutraliser également les rayonnements micro-ondes affectant le mur ou la maçonnerie à traiter, en particulier ceux ayant une fréquence comprise entre 2,10 et 2,50 GHz, par la mise en place d'au moins un résonateur passif 9 au voisinage de ladite partie de mur ou de maçonnerie 2' à traiter.

Ce ou ces résonateur(s) passif(s) 9 formant piège(s) à micro-ondes peut(vent) par exemple être disposé(s) dans un espace disponible dans le boîtier 8 renfermant le dispositif.

Certains aspects particuliers de l'invention, ainsi que leurs implications, sont décrits de manière plus détaillée dans ce qui suit.

Il convient de noter tout d'abord que les moyens actifs 3, 4, 5, 6 mis en oeuvre par l'invention développent de faibles puissances dans des fréquences favorables à l'usage prévu de manière à supprimer tout risque de nocivité ou conséquences biologiques néfastes sur les humains et les animaux.

A titre d'indication, une puissance utile émise de quelques milliwatts est généralement suffisante pour obtenir les résultats d'assèchement souhaités. A titre comparatif, cette puissance est environ 100 à 200 fois moins élevée que celle des téléphones portables du type GSM (généralement environ 2 W) et plus de 1 000 fois moins élevée que celle des relais GSM (15 W).

On se situe donc à un niveau en puissance très inférieur aux normes CEM (compatibilité électromagnétique).

Les recherches menées par l'inventeur ont démontré que les meilleurs résultats étaient obtenus par génération de champs électromagnétiques de fréquences basses situées entre 25 et 65 kHz, d'une part, et entre 143 et 150 kHz, d'autre part, modulés par de brèves impulsions à signaux carrés de l'ordre de 47 Hz.

Cette fréquence naturelle de 47 Hz favorable à l'assèchement correspond à la moyenne des. fréquences entre la surface de la terre et l'ionosphère (la fréquence de 50 Hz omniprésente est à éviter).

Une fréquence comprise entre 45 à 49 Hz a été choisie pour son efficacité et parce qu'elle est à la base du développement de tout organisme vivant à la surface de la Terre. Cette fréquence a été vérifiée par des mesures et confirmée par des calculs.

Par ailleurs, des essais supplémentaires ont permis de vérifier que l'utilisation de fréquences variables était bénéfique sur le plan de l'efficacité du dispositif 1 contre les remontées capillaires.

Ainsi, selon l'invention il est très avantageux de générer des champs électromagnétiques à fréquence variable comprise soit entre 25 et 65 kHz, soit entre 143 et 150 kHz, modulés par de brèves impulsions de signaux carrés de l'ordre de 47 Hz, ou encore de générer alternativement des champs électromagnétiques dans les deux bandes de fréquences ci-dessus, ce qui renforce encore l'efficacité dans l'action contre les remontées capillaires.

Comme déjà décrit précédemment, les champs électromagnétiques ainsi créés alimentent un ou deux résonateurs 6 constitués d'un ou de deux circuit(s) oscillant(s) LC parallèle(s) à inductances opposées se présentant sous la forme de circuits imprimés disposés parallèlement. Les inductances peuvent également être bobinées à l'aide de fils en cuivre émaillé.

Les champs électriques émis par les résonateurs 6 induisent une énergie faible, mais suffisante pour modifier les caractéristiques électriques et l'orientation des molécules d'eau (leur liaison, leur orientation et leur cohésion) et des surfaces des capillaires des murs 2 en contact avec ces dernières, de manière à ce que les molécules d'eau et les ions migrent en direction du sol. La tension superficielle de l'eau dans les capillaires est également modifiée, ce qui réduit l'adhérence des molécules d'eau sur les parois desdits capillaires.

Le phénomène naturel de poussée osmotique à l'origine des remontées capillaires est ainsi stoppé.

La présente invention prévoit en option un système de contrôle de l'assèchement au moyen d'un système d'asservissement par sondes 7 disposées dans les murs 2 de façon à piloter le fonctionnement du dispositif 1. La baisse du taux d'humidité dans les murs entraîne automatiquement la diminution de la puissance émise, ce qui réduit encore la puissance nécessaire à l'efficacité du dispositif 1.

Enfin, dans certaines configurations géologiques, on a constaté la présence de champs électromagnétiques d'origine tellurique dans la gamme des micro-ondes ayant également une action sur les remontées capillaires.

La présente invention prévoit pour cette version, en option, un piège à micro-ondes agissant par interférence (déphasage de 180° par rapport à l'onde captée).

Ce piège est constitué d'un résonateur passif 9 captant et neutralisant les micro-ondes dans une plage de fréquences de 2,10 à . 2,50 GHz.

Des formes de réalisation possibles de tels résonateurs passifs 9 sont représentées sur les figures 2A, 2B et 2C.

Comme le montre plus précisément la figure 2C, un résonateur passif 9 peut par exemple comprendre un conducteur tubulaire fendu entourant un brin de conducteur filaire, les deux conducteurs étant montés coaxialement et assemblés par un diélectrique à l'une au moins de leurs extrémités.

## Revendications

1. Dispositif électronique pour stopper les remontées d'eau et d'humidité par capillarité dans les murs, ouvrages de maçonnerie ou analogues, comprenant des moyens de génération d'un signal modulé alimentant au moins un résonateur situé au voisinage d'une partie au moins de mur ou de maçonnerie à traiter, **caractérisé en ce que** le signal modulé (SM) alimentant ledit au moins un résonateur (6) comprend une porteuse dont la fréquence est comprise entre 25 et 65 KHz ou entre 143 et 150 KHz et qui est modulée par un signal modulant (SI) dont la fréquence est comprise entre 45 et 49 Hz, ledit ou lesdits résonateurs (6) émettant chacun un champ électrique fonction du signal modulé (SM) précité et apte à modifier les caractéristiques électriques des molécules d'eau présentes dans la partie de mur ou de maçonnerie (2') affectée par ledit champ, ainsi que celles des surfaces des capillaires de ladite partie (2') en contact avec ces molécules d'eau.

2. Dispositif selon la revendication1, **caractérisé en ce que** la fréquence de la porteuse est variable et **en ce que** le signal modulant (SI) consiste en un signal impulsionnel ayant une fréquence d'environ 47 Hz, préférentiellement constitué d'impulsions de forme carrée.

3. Dispositif selon l'une quelconque des revendications 1 et 2, **caractérisé en ce que** les moyens (3, 4, 5) de génération de signal modulé (SM) génèrent un signal modulé dont la porteuse présente une fréquence alternativement comprise dans la plage 25 à 65 KHz et dans la plage 143 à 150 KHz, ladite fréquence étant en outre préférentiellement variable dans ces deux plages.

4. Dispositif selon l'une quelconque des revendications 1 à 3, **caractérisé en ce que** chaque résonateur (6) est constitué par un ou deux circuit(s) oscillant(s) LC parallèle(s), le cas échéant, à inductances opposées, préférentiellement sous la forme de circuit(s) imprimé(s) ou bobinées en fils de cuivre émaillé, le cas échéant disposés parallèlement entre eux.

5. Dispositif selon l'une quelconque des revendications 1 à 4, **caractérisé en ce que** la puissance du champ électrique émis par chaque résonateur (6) est régulée par l'intermédiaire d'une ou de plusieurs sonde(s) (7) montée(s) sur ou dans la partie de mur ou de maçonnerie (2') à traiter et sensibles au taux d'humidité ou à un autre paramètre physique caractérisant cette partie (2'), le signal de sortie (SA) de la ou de chaque sonde (7) étant délivré aux moyens (3, 4, 5) de génération du signal modulé alimentant le ou les résonateurs (6), en tant que paramètre de pilotage de la puissance dudit signal modulé.

6. Dispositif selon l'une quelconque des revendications 1 à 5, **caractérisé en ce que** les moyens (3, 4, 5) de génération du signal modulé (SM) alimentant le ou les résonateur(s) (6) sont composés d'une unité transformateur/redresseur (3) connectée au secteur, d'un générateur (4) de signal impulsionnel (SI) alimenté par ladite unité (3), et d'un oscillateur (5), par exemple un oscillateur commandé en tension, recevant les signaux impulsionnels (SI) délivrés par ledit générateur (4), délivrant un signal modulé au(x) résonateur(s) (6) et, le cas échéant, piloté en termes de puissance du signal modulé délivré par ledit signal ou les signaux de sortie (SA) d'une ou de plusieurs sonde(s) (7) montée(s) sur ou dans la partie (2') de mur ou de maçonnerie à traiter, les différentes composantes (3, 4, 5) desdits moyens de génération étant préférentiellement installées dans un boîtier de protection (8) étanche.

7. Dispositif selon l'une quelconque des revendications 1 à 6, **caractérisé en ce qu'**il comprend également au moins un résonateur passif (9) neutralisant les rayonnements micro-ondes affectant le mur ou la maçonnerie à traiter, en particulier ceux ayant une fréquence comprise entre 2,10 et 2,50 GHz.

8. Procédé pour stopper les remontées d'eau et d'humidité par capillarité dans les murs, ouvrages de maçonnerie ou analogues, **caractérisé en ce qu'**il consiste à soumettre, de manière séquentielle ou continue, une partie (2') au moins d'un mur ou d'un ouvrage de maçonnerie (2) à traiter à un champ électrique émis par au moins un résonateur (6) alimenté par des moyens (3, 4, 5) de génération d'un signal modulé (SM) formé par une porteuse dont la fréquence est comprise entre 25 et 65 KHz ou entre 143 et 150 KHz et qui est modulée par un signal modulant (SI) dont la fréquence est comprise entre 45 et 49 Hz, le ou les champ(s) électrique(s) émis étant apte(s) à modifier les caractéristiques électriques et l'orientation des molécules d'eau présentes dans la partie de mur ou de maçonnerie (2') affectée par ledit champ, ainsi que celles des surfaces capillaires de ladite partie (2') en contact avec ces molécules d'eau.

9. Procédé selon la revendication 8, **caractérisé en ce qu'**il consiste à faire varier la fréquence de la porteuse du signal modulé (SM) et à utiliser un signal modulant (SI) ayant une fréquence d'environ 47 Hz, préférentiellement constitué d'impulsions de forme carrée.

10. Procédé selon l'une quelconque des revendications 8 et 9, **caractérisé en ce que** la porteuse du signal modulé (SM) alimentant le ou les résonateur(s) (6) présente une fréquence alternativement comprise dans la plage 25 à 65 KHz et dans la plage 143 à 150 KHz, ladite fréquence de porteuse étant en outre préférentiellement variable dans ces deux plages fréquentielles de manière à balayer au moins une partie de chacune de ces deux plages.

11. Procédé selon l'une quelconque des revendications 8 à 10, **caractérisé en ce qu'**il consiste à réguler la puissance du champ électrique produit et émis par le ou chaque résonateur (6) par l'intermédiaire d'une ou de plusieurs sonde(s) (7) montée(s) sur ou dans la partie de mur ou de maçonnerie (2') à traiter, et sensibles au taux d'humidité ou à un autre paramètre physique caractérisant cette partie (2'), le signal de sortie (SA) de la ou de chaque sonde (7) étant délivré aux moyens (3, 4, 5) de génération du signal modulé alimentant le ou les résonateurs (6), en tant que paramètre de pilotage de la puissance dudit signal modulé (SM).

12. Procédé selon l'une quelconque des revendications 8 à 11, **caractérisé en ce qu'**il consiste à neutraliser les rayonnements micro-ondes affectant le mur ou la maçonnerie à traiter, en particulier ceux ayant une fréquence comprise entre 2,10 et 2,50 GHz, par la mise en place d'au moins un résonateur passif (9) au voisinage de ladite partie de mur ou de maçonnerie (2') à traiter.

13. Procédé selon l'une quelconque des revendications 8 à 12, **caractérisé en ce qu'**il met en oeuvre au moins un dispositif électronique (1) selon l'une quelconque des revendications 1 à 7,

## Claims

1. Electronic device for stopping the capillary rise of water and moisture in walls, masonry or suchlike, comprising means for generating a modulated signal which is sent to at least one resonator located in the area of at least part of the wall or masonry to be treated, **characterised in that** the modulated signal (SM) sent to the said at least one resonator (6) comprises a carrier wave whose frequency is between 25 and 65 KHz or between 143 and 150 KHz, and is modulated by a modulating signal (SI) whose frequency is between 45 and 49 Hz, the said resonator (6) or resonators each emitting an electric field which is a function of the aforesaid modulated signal and is able to modify the electrical characteristics of the water molecules present in the part (2') of the wall or masonry affected by the said field, and those of the surfaces of the capillaries in the said part (2') in contact with the said water molecules.

2. Device according to Claim 1, **characterised in that** the frequency of the carrier wave is variable and the modulating signal (SI) is a pulsed signal with a frequency of approximately 47 Hz, preferably consisting of square-wave pulses.

3. Device according to either of Claims 1 and 2, **characterised in that** the means (3, 4, 5) for generating the modulated signal (SM) generate a modulated signal whose carrier wave has a frequency that alternates between the range 25 to 65 KHz and the range 143 to 150 KHz, the said frequency preferably also being variable within these two ranges.

4. Device according to any of Claims 1 to 3, **characterised in that** each resonator (6) consists of one or two parallel, oscillating LC circuit(s), if needs be with opposed inductances, preferably in the form of printed circuits(s) or circuit(s) wound with enamelled copper wire, if needs be arranged parallel to one another.

5. Device according to any of Claims 1 to 4, **characterised in that** the power of the electric field emitted by each resonator (6) is regulated by means of one or more probe(s) (7) fitted on or in the part (2') of the wall or masonry to be treated, and which is/are sensitive to the moisture level or to some other physical parameter that characterises the said part (2'), and the output signal (SA) from the, or each probe (7) is delivered to the means (3, 4, 5) for generating the modulated signal that is sent to the resonator (6) or resonators, as a control parameter for the power of the said modulated signal.

6. Device according to any of Claims 1 to 5, **characterised in that** the means (3, 4, 5) for generating the modulated signal (SM) sent to the resonator (6) or resonators consist of a transformer/rectifier unit (3) connected to the mains, a pulsed signal (SI) generator (4) energised by the said unit (3) and an oscillator (5), for example a controlled-voltage oscillator, which receives the pulsed signals (SI) delivered by the said generator (4), which sends a modulated signal to the resonator(s) (6) and, if needs be, is controlled in terms of the modulated signal sent by the said output signal or signals (SA) from one or more probe(s) (7) fitted on or in the part (2') of the wall or masonry to be treated, the various components (3, 4, 5) of the said generation means preferably being accommodated in a leakproof protective casing (8).

7. Device according to any of Claims 1 to 6, **characterised in that** it also comprises at least one passive resonator (9) which neutralises the microwave radiations that affect the wall or masonry to be treated, in particular those with a frequency between 2.10 and 2.50 GHz.

8. Process for stopping the capillary rise of water and moisture in walls, masonry or suchlike, **characterised in that** it consists in subjecting at least part (2') of a wall or masonry (2) to be treated, in a sequential or continuous manner, to an electric field emitted by at least one resonator (6) energised by means (3, 4, 5) for generating a modulated signal (SM) that consists of a carrier wave whose frequency is between 25 and 65 KHz or between 143 and 150 KHz, and which is modulated by a modulating signal (SI) whose frequency is between 45 and 49 Hz, the electric field or fields emitted being able to modify the electrical characteristics and orientation of the water molecules present in the said part (2') of the wall or masonry affected by the said field, and those of the capillary surfaces in the said part (2') in contact with the said water molecules.

9. Process according to Claim 8, **characterised in that** it consists in varying the frequency of the carrier wave of the modulated signal (SM) and using a modulating signal (SI) whose frequency is approximately 47 Hz, which preferably consists of square-wave pulses.

10. Process according to either of Claims 8 and 9, **characterised in that** the carrier wave of the modulated signal (SM) sent to the resonator(s) (6) has a frequency that alternates between the range 25 to 65 KHz and the range 143 to 150 KHz, the said carrier wave frequency preferably also being variable within these frequency ranges so as to sweep at least part of each of the two ranges.

11. Process according to any of Claims 8 to 10, **characterised in that** it consists in regulating the power of the electric field produced and emitted by the, or each resonator (6) by means of one or more probe(s) (7) fitted on or in the part (2') of the wall or masonry to be treated, which are sensitive to the moisture level or to some other physical parameter that characterises the said part (2'), the output signal (SA) from the, or each probe (7) being delivered to the means (3, 4, 5) for generating the modulated signal sent to the resonator(s) (6) as a control parameter for the power of the said modulated signal (SM).

12. Process according to any of Claims 8 to 11, **characterised in that** it consists in neutralising the microwave radiations that affect the wall or masonry to be treated, in particular those with a frequency between 2.10 and 2.50 GHz, by positioning at least one passive resonator (9) in the area of the said part (2') of the wall or masonry to be treated.

13. Process according to any of Claims 8 to 12, **characterised in that** it uses at least one electronic device (1) according to any of Claims 1 to 7.

## Patentansprüche

1. Elektronische Vorrichtung zum Aufhalten des Kapillaraufstiegs von Wasser und Feuchtigkeit in Wänden, Mauerwerk oder Ähnlichem, umfassend Hilfsmittel zum Erzeugen eines modulierten Signals, das wenigstens einem Resonator zugeführt wird, der sich in der Nähe wenigstens eines Teils der zu behandelnden Wand oder des zu behandelnden Mauerwerks befindet, **dadurch gekennzeichnet, dass** das modulierte Signal (SM), das dem wenigstens einen Resonator (6) zugeführt wird, eine Trägerschwingung umfasst, deren Frequenz zwischen 25 und 65 kHz oder zwischen 143 und 150 kHz liegt und die von einem Modulationssignal (SI) moduliert wird, dessen Frequenz zwischen 45 und 49 Hz liegt, wobei jeder der Resonatoren (6) ein elektrisches Feld abstrahlt, das von dem vorstehend erwähnten modulierten Signal (SM) abhängig und imstande ist, die elektrischen Eigenschaften der Wassermoleküle, die in dem von dem Feld beeinflussten Teil der Wand oder des Mauerwerks (2') vorhanden sind, sowie die der Kapillaroberflächen des mit den Wassermolekülen in Kontakt befindlichen Teils (2') zu verändern.

2. Vorrichtung nach Anspruch 1, **dadurch gekennzeichnet, dass** die Frequenz der Trägerschwingung variabel ist und das Modulationssignal (SI) aus einem gepulsten Signal mit einer Frequenz von etwa 47 Hz besteht, vorzugsweise in Form von Rechteckimpulsen.

3. Vorrichtung nach einem der Ansprüche 1 und 2, **dadurch gekennzeichnet, dass** die Hilfsmittel (3, 4, 5) zum Erzeugen des modulierten Signals (SM) ein moduliertes Signal erzeugen, dessen Trägerschwingung eine Frequenz aufweist, die abwechselnd im Bereich von 25 bis 65 kHz und im Bereich von 143 bis 150 kHz liegt, wobei die Frequenz zudem in den beiden Bereichen vorzugsweise variabel ist.

4. Vorrichtung nach einem der Ansprüche 1 bis 3, **dadurch gekennzeichnet, dass** jeder Resonator (6) aus einem oder zwei parallelen LC-Schwingkreis(en) besteht, gegebenenfalls mit gegenüberliegenden Induktivitäten, vorzugsweise in Form einer/von gedruckten Schaltung(en) oder als emaillierte Kupferdrahtspulen, die gegebenenfalls parallel dazwischengeschaltet sind.

5. Vorrichtung nach einem der Ansprüche 1 bis 4, **dadurch gekennzeichnet, dass** die von jedem Resonator (6) abgestrahlte elektrische Feldstärke mit Hilfe eines oder mehrerer Messfühler (7) gesteuert wird, die auf oder in dem zu behandelnden Teil der Wand oder des Mauerwerks (2') angebracht sind und auf den Feuchtigkeitsgehalt oder einen anderen für diesen Teil (2') charakteristischen physikalischen Parameter ansprechen, wobei das Ausgangssignal (SA) des oder eines jeden Messfühlers (7) als Steuerungsparameter der Stärke des modulierten Signals an die Hilfsmittel (3, 4, 5) zum Erzeugen des dem oder den Resonator(en) (6) zugeführten modulierten Signals abgegeben wird.

6. Vorrichtung nach einem der Ansprüche 1 bis 5, **dadurch gekennzeichnet, dass** die Hilfsmittel (3, 4, 5) zum Erzeugen des modulierten Signals (SM), das dem oder den Resonator(en) (6) zugeführt wird, zusammengesetzt sind aus einer Transformator/Gleichrichter Einheit (3), die an das Stromnetz angeschlossen ist, einem Generator (4) für die gepulsten Signale (SI), der von der Einheit (3) versorgt wird, und einem Oszillator (5), beispielsweise einem spannungsgesteuerten Oszillator, der die vom Generator (4) abgegebenen gepulsten Signale (SI) empfängt, ein moduliertes Signal an den/die Resonator(en) (6) abgibt und gegebenenfalls gemäß der Stärke des modulierten Signals gesteuert wird, das von dem/den Ausgangssignal(en) (SA) eines oder mehrerer Messfühler (7) stammt, die auf oder in dem zu behandelnden Teil (2') der Wand oder des Mauerwerks angebracht sind, wobei die verschiedenen Komponenten (3, 4, 5) des Erzeugungshilfsmittels vorzugsweise in einem dichten Schutzgehäuse (8) untergebracht sind.

7. Vorrichtung nach einem der Ansprüche 1 bis 6, **dadurch gekennzeichnet, dass** sie zudem wenigstens einen passiven Resonator (9) umfasst, der die auf die zu behandelnde Wand oder das zu behandelnde Mauerwerk einwirkende Mikrowellenstrahlung neutralisiert, besonders diejenige mit einer Frequenz zwischen 2,10 und 2,50 GHz.

8. Verfahren zum Aufhalten des Kapillaraufstiegs von Wasser und Feuchtigkeit in Wänden, Mauerwerk oder Ähnlichem, **dadurch gekennzeichnet, dass** es darin besteht, auf wenigstens einen Teil (2') einer Wand oder eines Mauerwerks (2) ein elektrisches Feld aufeinanderfolgend oder kontinuierlich einwirken zu lassen, das von wenigstens einem Resonator (6) abgestrahlt wird, der von einem Hilfsmittel (3, 4, 5) zum Erzeugen eines modulierten Signals (SM) gespeist wird, das von einer Trägerschwingung gebildet wird, deren Frequenz zwischen 25 und 65 kHz oder zwischen 143 und 150 kHz liegt und die von einem Modulationssignal (SI) moduliert wird, dessen Frequenz zwischen 45 und 49 Hz liegt, wobei das oder die abgestrahlte(n) elektrische(n) Feld(er) imstande ist/sind, die elektrischen Eigenschaften und die Orientierung der Wassermoleküle, die in dem von dem Feld beeinflussten Teil der Wand oder des Mauerwerks (2') vorhanden sind, sowie die der Kapillaroberflächen des mit den Wassermolekülen in Kontakt befindlichen Teils (2') zu verändern.

9. Verfahren nach Anspruch 8, **dadurch gekennzeichnet, dass** es darin besteht, die Frequenz der Trägerschwingung des modulierten Signals (SM) zu variieren und ein Modulationssignal (SI) zu verwenden, das eine Frequenz von etwa 47 Hz aufweist, vorzugsweise in Form von Rechteckimpulsen.

10. Verfahren nach einem der Ansprüche 8 und 9, **dadurch gekennzeichnet, dass** die Trägerschwingung des modulierten Signals (SM), das dem oder den Resonator(en) (6) zugeführt wird, eine Frequenz aufweist, die abwechselnd im Bereich von 25 bis 65 kHz und im Bereich von 143 bis 150 kHz liegt, wobei die Frequenz der Trägerschwingung zudem in den beiden Frequenzbereichen vorzugsweise in einer Weise variabel ist, dass wenigstens ein Teil eines jeden dieser beiden Bereiche überstrichen wird.

11. Verfahren nach einem der Ansprüche 8 bis 10, **dadurch gekennzeichnet, dass** es darin besteht, die von dem oder jedem Resonator (6) erzeugte und abgestrahlte elektrische Feldstärke mit Hilfe eines oder mehrerer Messfühler (7) zu steuern, die auf oder in dem zu behandelnden Teil der Wand oder des Mauerwerks (2') angebracht sind und auf den Feuchtigkeitsgehalt oder einen anderen für diesen Teil (2') charakteristischen physikalischen Parameter ansprechen, wobei das Ausgangssignal (SA) des oder eines jeden Messfühlers (7) als Steuerungsparameter der Stärke des modulierten Signals (SM) an die Hilfsmittel (3, 4, 5) zum Erzeugen des modulierten Signals abgegeben wird, das dem oder den Resonator(en) (6) zugeführt wird.

12. Verfahren nach einem der Ansprüche 8 bis 11, **dadurch gekennzeichnet, dass** es darin besteht, die auf die zu behandelnde Wand oder das zu behandelnde Mauerwerk einwirkende Mikrowellenstrahlung, besonders diejenige mit einer Frequenz zwischen 2,10 und 2,50 GHz, durch Bereitstellung wenigstens eines passiven Resonators (9) in der Nähe des zu behandelnden Teils der Wand oder des Mauerwerks (2') zu neutralisieren.

13. Verfahren nach einem der Ansprüche 8 bis 12, **dadurch gekennzeichnet, dass** wenigstens eine elektronische Vorrichtung (1) nach einem der Ansprüche 1 bis 7 eingesetzt wird.
